# FASCICULE DE BREVET EUROPEEN

(11) **EP 2 150 758 B1**
(45) Date de publication et mention de la délivrance du brevet: **23.01.2019**
(21) Numéro de dépôt: 08788178.5
(22) Date de dépôt: 14.04.2008
(51) Int. Cl.: F25D 16/00, F25D 3/10, F25D 7/00

(54) **SYSTÈME DE SECOURS DE REFROIDISSEMENT AU CO2**
CO2-KÜHLUNGSSICHERUNGSSYSTEM
BACKUP CO2 COOLING SYSTEM

(30) Priorité: 25.04.2007 FR 0754680
(43) Date de publication de la demande: 10.02.2010
(73) Titulaire: L'Air Liquide Société Anonyme pour l'Etude et l'Exploitation des Procédés Georges Claude, 75007 Paris (FR)
(72) Inventeur: POUCHAIN, Olivier, F-44400 Reze (FR); ALO, Didier, F-91600 Savigny Sur Orge (FR); FONTANA, Daniel, F-31650 St Orens de Gameville (FR); KOWALEWSKI, Pierre, F-75016 Paris (FR)
(74) Mandataire: Mellul-Bendelac, Sylvie Lisette
(86) Numéro de dépôt international: PCT/FR2008/050660
(87) Numéro de publication internationale: WO 2008/142341

(56) Documents cités:
- WO-A-2006/129034
- US-A- 4 060 400
- US-A1- 2002 174 666

## Description

La présente invention est relative aux sites, et notamment aux commerces, restaurants etc... nécessitant la présence d'une chambre froide pour préserver des denrées alimentaires ou autres produits périssables tels des produits pharmaceutiques ou biologiques.

Le besoin de froid est couramment assuré par des systèmes de froid mécanique qui sont susceptibles de pannes. Lorsque celles-ci se produisent, les biens stockés sont en périls si la réparation n'intervient pas rapidement.

Cette situation se retrouve par exemple dans le milieu de la restauration rapide avec pour conséquence des coûts associés à la perte des aliments eux-mêmes et à la perte liée au manque d'activité.

On sait que l'on entend couramment par la notion de « système de froid mécanique » un système permettant la compression, la détente, la condensation et l'évaporation d'un fluide réfrigérant. L'évaporation du réfrigérant se produit dans un évaporateur placé dans la chambre froide.

On pourra notamment se reporter aux documents antérieurs suivants :
- le document US2002/174666 concerne le transport frigorifique de produits et le contrôle de la température dans la chambre froide de tels véhicules, le document proposant la mise en oeuvre combinée d'un système de froid « hybride », i.e un système de froid mécanique, et un évaporateur d'un fluide cryogénique tel le CO₂ liquide, l'intervention du cryogène liquide étant déclenchée quand les capacités frigorifiques du système de froid mécanique sont jugées insuffisantes par le système de contrôle, notamment durant les phases dites de « descente rapide » (« pull down »), pour venir agir en soutien au système de froid mécanique déjà en opération.
- le document WO2006/129034 concerne une installation et un procédé où le système de froid mécanique fonctionne et est conçu au CO₂.
- le document US-4 060 400 concerne le transport frigorifique de produits et le contrôle de la température dans la chambre froide de tels véhicules, le document proposant la mise en oeuvre combinée d'un système de froid « hybride », i.e un système de froid mécanique, et d'une injection en direct (pulvérisation) d'azote liquide dans la chambre (directe et non par l'intermédiaire d'un échangeur de vaporisation), l'intervention de l'azote liquide étant notamment déclenchée quand la température dans la chambre passe au dessus d'une limite basse ou encore en cas de défaillance du système de froid mécanique.

Pour limiter donc, dans de telles chambres froides refroidies par froid mécanique, les effets négatifs des pannes éventuelles, une maintenance efficace, rapide d'intervention, est nécessaire. Dans la pratique néanmoins, il est courant que le dépannage ne puisse pas intervenir aussi vite que souhaité et que donc les délais d'intervention ne permettent pas d'éviter des pertes.

Evidemment une des solutions serait de doubler l'installation de froid mécanique avec un groupe de secours. Cette solution, peu économique n'est en pratique pas mise en oeuvre par ce secteur d'activité.

Par ailleurs, on sait que certains de ces commerces tels les restaurants, utilisent du CO₂ par ailleurs sur le site, par exemple pour la carbonatation des boissons du restaurant, et disposent ainsi d'une réserve de CO₂, stocké sous pression sous forme liquide et qui possède un pouvoir frigorifique lorsqu'il est évaporé.

Comme on le verra plus en détails ci-dessous, la présente invention propose d'utiliser ce stockage de CO₂ pour palier aux pannes du système frigorifique qui maintient en froid la chambre froide. L'investissement d'un tel système est relativement faible du fait de la présence de CO₂ pour une autre utilisation.

Parmi les technologies de refroidissement évoquées par la littérature (au sens où un fluide froid absorbe de la chaleur d'un produit), il se trouve des applications faisant appel à du CO₂ stocké sous forme liquide et qui par évaporation produit un effet frigorifique. Certaines applications utilisent le CO₂ pour refroidir ou maintenir en froid des chambres (ou caissons) contenant des denrées alimentaires.

On peut à titre illustratif citer les documents suivants : US-6 062 030 , US2002/0129613A, EP-0652409 A1. La particularité de ces systèmes antérieurs est donc l'utilisation d'un fluide cryogénique pour refroidir des produits et assister les systèmes primaires de froid mécanique. Les applications visées sont le plus souvent dans le transport de marchandises. En tout état de cause il faut signaler qu'aucun de ces documents ne décrit ni ne suggère l'intérêt de mettre en oeuvre un stockage de CO₂ liquide déjà présent sur l'installation pour une autre utilisation pour servir de secours à une installation principale de froid mécanique dans des conditions contrôlées et performantes, tant thermiquement qu'économiquement dans l'utilisation économique du CO₂.

On conçoit en effet qu'il est insuffisant d'utiliser simplement une mesure de température à l'intérieur de la chambre refroidie par le groupe frigorifique (froid mécanique) à titre d'alerte et de simplement déclencher la mise en oeuvre du CO₂ liquide de secours quand cette température est en deçà d'une température de consigne. En effet, à titre illustratif, à quoi servirait de déclencher le secours si tout simplement la porte de la chambre froide a été malencontreusement laissée ouverte, cette situation n'est visiblement pas le résultat d'un groupe frigo défectueux.

En revanche comme on le verra ci-dessous, le « système de secours » que propose la présente invention peut être également envisagé pour palier à des erreurs de gestion de la chambre froide (porte restée ouverte, produits introduits dans la chambre à une température trop élevée, etc.) qui conduirait à une charge thermique telle que le circuit de froid mécanique ne pourrait plus maintenir une température de conservation ad-hoc. Dans ce cas, le système de secours viendrait en complément du système de froid mécanique pour tenter de maintenir la température souhaitée. Ce deuxième cas de figure peut être néanmoins considéré comme secondaire par rapport aux objectifs premiers de la présente invention.

Par ailleurs on conçoit également que le site utilisateur puisse être d'accord pour utiliser un tel secours mais dans des conditions non seulement efficaces thermiquement (pour que le CO₂ liquide puisse effectivement permettre le maintien des produits dans des conditions de température hors dangerosité le temps que le problème à l'origine de la panne soit solutionné) mais aussi en tentant tout de même d'économiser le CO₂ liquide qui est présent sur l'installation pour une autre utilisation qui doit être réalisée également sans souffrir de cette « déviation de CO₂ » pour des motifs de secours.

L'invention propose donc un système de secours lors des pannes de l'installation frigorifique de la chambre froide, utilisant le stockage de CO₂ déjà présent sur l'installation pour une autre utilisation, par exemple déjà présent pour la carbonatation des boissons.

Comme on le verra plus en détails ci-dessous, un système de commande permet le déclenchement (manuel ou automatique) du système de secours et la régulation de la consommation du CO₂. Le système peut fonctionner au besoin plusieurs heures pour maintenir la chambre froide à la température désirée.

Le système de secours met alors en oeuvre une ligne qui part du réservoir de CO₂ liquide pour alimenter un évaporateur placé dans la chambre froide et une évacuation du CO₂ vaporisé (tel que schématisé dans la figure 1 annexée qui illustre le cas d'un restaurant).

La ligne comporte avantageusement un dispositif de régulation du débit de CO₂ et de la pression d'évaporation ainsi que des éléments de sécurité pour prévenir une pression excessive.

Le système peut être régulé / commandé par un ou plus paramètres parmi notamment :
- des informations prises au niveau du système de froid mécanique pour déclencher l'envoi du CO₂ liquide (par exemple température à l'intérieur de la chambre, température prise dans un produit factice présent dans la chambre, témoin de non-fonctionnement du compresseur, témoin du niveau de la pression d'aspiration du compresseur, témoin du fait que le système n'est pas en mode dégivrage alors qu'il le devrait compte tenu par exemple de phases de dégivrages automatiques prévues dans le fonctionnement de la chambre, un témoin d'ouverture de la porte, etc....) ;
- des informations prises sur la ligne d'amenée du CO₂ ainsi qu'au niveau de la chambre froide pour réguler le froid produit par le système de secours.

Le système de secours est alors avantageusement constitué par les éléments suivants :
- la chambre froide principale comprend une batterie froide (évaporateur/échangeur) munie de ventilateurs ;
- un circuit d'évaporation de CO₂ liquide positionné dans la chambre froide et comprenant un évaporateur, qui est un second évaporateur indépendant de l'évaporateur du système de froid mécanique,
- un circuit d'alimentation en CO₂ de l'évaporateur et un système d'évacuation du CO₂ gazeux qui résultera du passage du CO₂ liquide dans ce second évaporateur ;
- un système de régulation du débit de CO₂ alimentant ce second évaporateur ;
- un système de déclenchement du dispositif de secours i.e de l'alimentation en CO₂ de ce second évaporateur en fonction d'une information prise au niveau de la chambre froide.

L'invention concerne alors un dispositif de secours de refroidissement d'un site utilisateur possédant au moins une chambre froide de préservation de denrées ou produits périssables, chambre froide refroidie par un système de froid mécanique, le site utilisateur étant muni d'un réservoir de CO₂ liquide utilisé sur le site pour une utilisation primaire, le dispositif de secours étant conforme à à la revendication 1 ci-après.

Il est à noter que de préférence ce second évaporateur dispose d'un moyen de ventilation propre permettant à l'air de la chambre froide d'échanger avec le circuit d'évaporation du CO₂.

On conçoit que si le déclenchement du système de secours peut être manuel , par exemple suite à l'observation par une personne du site d'un dysfonctionnement (par exemple une température contrôlée visuellement, par exemple encore suite à l'audition d'une alarme de température...), on préférera selon l'invention un déclenchement automatique selon l'un ou plusieurs de facteurs évoqués ci-dessus.

On peut donner à titre d'exemple illustratif l'exemple suivant de mise en oeuvre du système de secours dans les conditions suivantes :
- la pression d'alimentation est fixée à l'aide d'un détendeur, le débit est limité à un débit donné et maximum ;
- quand la température produit est bonne ou le groupe frigorifique n'est plus en alarme, on arrête l'alimentation de l'échangeur à l'aide du secours CO₂.

A titre illustratif également, on donne ci-dessous des exemples typiques de consommation en CO₂ en liaison avec le tableau de valeurs ci-dessous.

Pour une puissance frigorifique de 1 kW la consommation de CO₂ est d'environ 12,5 kg/h sous 13 bars.

A cette puissance on compense seulement les entrées de chaleurs de la chambre froide sans tenir compte des ouvertures ou d'une remontée importante de la chambre froide en température. Avec un réservoir de 180 kg si celui-ci est au tiers plein l'autonomie sera inférieure à 5 heures pour un maintien de la chambre froide à -20°C. Avec un réservoir de 275kg l'autonomie sera inférieure à 7 heures.

**Tableau 1 : Autonomies du CO₂ en fonction de la puissance frigorifique de 1 ou 2 kW en fonction de la capacité restante dans le réservoir**

| | **Puissance frigorifique 1 kW Compensation des entrées de chaleur** | | **Puissance frigorifique 2 kW Puissance frigorifique délivrée par l'évaporateur** | |
|---|---|---|---|---|
| **Type de réservoir** | **180 kilos** | **275 kilos** | **180 kilos** | **275 kilos** |
| **Autonomie « niveau à 50 % »** | **7 heures** | **11 heures** | **3 heures 30** | **5 heures 30** |
| **Mini** | | | | |
| **Autonomie « niveau à 75 % »** | **10 heures 30** | **16 heures 30** | **5 heures30** | **8 heures** |
| **Moyen** | | | | |

La figure 2 ci-après illustre un mode de mise en oeuvre de l'invention, qui met en oeuvre une puissance frigorifique constante. L'injection de CO₂ se fait par l'intermédiaire d'une électrovanne (2). Le thermostat d'ambiance (3) situé dans la chambre commande l'électrovanne (2) et le ventilateur de l'évaporateur (celui-ci est temporisé à l'arrêt). Pour des raisons de lisibilité, on n'a pas détaillé sur cette figure le système de froid mécanique.

Un orifice calibré (4) situé en sortie d'évaporateur permet d'obtenir un débit contrôlé de CO₂ en fonction de la pression dans le réservoir. Le fait de le positionner en sortie d'échangeur permet de limiter le débit sur une phase gazeuse et de s'affranchir des conditions d'entrées du fluide dans l'évaporateur (problème de limitation de débit sur un fluide en diphasique à un faible débit). Le débit est directement lié à la pression du réservoir.

Un déverseur (5) permet de maintenir la pression dans l'évaporateur ainsi que dans le circuit à une pression supérieure à celui du pont triple du CO₂. Quand l'électrovanne (2) se ferme, la pression chute dans l'évaporateur (ainsi que la température) jusqu'à la pression de réglage du déverseur.

La pression d'évaporation dans l'évaporateur correspond à la pression du stockage dont les soupapes sont traditionnellement réglées au voisinage de 13,6 bars (température de -30°C environ).

On peut dire que cette solution est techniquement simple, utilise du matériel classique, elle permet de limiter le débit de CO₂ qui circule dans l'évaporateur et donc de connaître l'autonomie. Cette méthode ne contrôle pas l'échange thermique dans l'évaporateur. Au cas où celui-ci (givrage, ventilation impossible à cause d'obstacles laissés de façon malencontreuse..., etc.) ne permet pas la vaporisation du CO₂ on peut obtenir un mélange diphasique à l'orifice calibré.

On visualise sur la figure également une électrovanne de sécurité (1) et des soupapes de sécurité (6) pour protéger le circuit CO₂, ainsi qu'un coffret de commande pour la partie électrique.

A titre illustratif, quand la chambre est perçue en défaut (par exemple en utilisant deux informations d'alarmes : par exemple une information de température d'un produit factice (7) constitué par une sonde de température dans un bloc de polyéthylène, par exemple en combinaison avec une autre information d'alarme liée au fonctionnement du l'installation frigorifique (8), on déclenche alors l'envoi du CO₂ à partir du stockage de secours par l'intermédiaire de l'électrovanne (2), qui grâce à un débit fixe garantit un minimum d'autonomie. Si la température de la chambre froide se rétabli ou si une des deux alarmes précitées disparaît, on commande l'arrêt de l'injection de CO₂.

## Revendications

1. **Dispositif de secours de refroidissement** d'un site utilisateur possédant au moins une chambre froide de préservation de denrées ou produits périssables, chambre froide refroidie par un système de froid mécanique, le site utilisateur étant muni d'un réservoir de CO₂ liquide utilisé sur le site pour une utilisation primaire, le dispositif de secours comprenant les éléments suivants :
- un circuit d'évaporation de CO₂ liquide positionné dans la chambre froide et comprenant un évaporateur, qui est un second évaporateur indépendant de l'évaporateur du système de froid mécanique;
- une ligne qui alimente, à partir dudit réservoir de CO₂ liquide, ledit second évaporateur du circuit d'évaporation, afin d'y réaliser l'évaporation du CO₂ et ainsi apporter des frigories auxdits produits, la ligne étant munie d'un dispositif (2) de contrôle de la quantité de CO₂ alimentant ledit second évaporateur ;
- une évacuation vers l'extérieur de la chambre du CO₂ vaporisé dans ledit second évaporateur;
- un moyen (8) d'acquisition d'au moins une information représentative du fonctionnement ou dysfonctionnement du système de froid mécanique ;
- un système (« COFFRET ») d'acquisition et de traitement de données apte à récupérer ladite au moins une information représentative et à déclencher l'alimentation en CO₂ dudit second évaporateur à partir dudit réservoir quand l'information récupérée est représentative d'un dysfonctionnement du système de froid mécanique,
et **se caractérisant en ce qu'**il comprend les éléments suivants :
- un thermostat d'ambiance (3) situé dans la chambre ;
- un orifice calibré (4) situé sur le circuit de CO₂ à la sortie dudit second évaporateur, apte à permettre d'obtenir un débit contrôlé de CO₂ en fonction de la pression dans le réservoir ;
- une électrovanne (2) apte à ouvrir et fermer l'alimentation en CO₂ dudit second évaporateur en fonction de la mesure effectuée par le thermostat ;
- un déverseur (5), situé sur le circuit de CO₂ à la sortie dudit second évaporateur, apte à permettre de maintenir la pression dans l'évaporateur ainsi que dans le circuit à une pression supérieure à celui du pont triple du CO₂.

2. Dispositif de secours selon la revendication 1, **caractérisé en ce que** ledit second évaporateur dispose d'un moyen de ventilation propre permettant à l'air de la chambre froide d'échanger avec le circuit d'évaporation du CO₂.

3. Dispositif de secours selon l'une des revendications précédentes, **caractérisé en ce que** ladite au moins une information représentative est constituée par l'une ou plusieurs des données suivantes : une prise de température (3) à l'intérieur de la chambre, une mesure de température prise dans un produit factice (7) présent dans la chambre, un témoin de non-fonctionnement du compresseur dudit système de froid mécanique, un témoin du niveau de la pression d'aspiration du compresseur dudit système de froid mécanique, un témoin du fait que le système n'est pas en mode dégivrage alors qu'il le devrait, compte tenu par exemple de phases de dégivrages automatiques prévues dans le fonctionnement automatique de la chambre froide, un témoin du fait que la porte de la chambre froide est en position d'ouverture.

4. **Procédé de pilotage de secours** d'un site utilisateur possédant au moins une chambre froide de préservation de denrées ou produits périssables, chambre froide refroidie par un système de froid mécanique, le site utilisateur étant muni d'un réservoir de CO₂ liquide utilisé sur le site pour une utilisation primaire, selon lequel on dispose des éléments suivants et l'on met en oeuvre les étapes suivantes :
- on dispose d'un circuit d'évaporation de CO₂ liquide positionné dans la chambre froide et comprenant un évaporateur qui est un second évaporateur indépendant de l'évaporateur du système de froid mécanique;
- on dispose d'une ligne qui alimente, à partir dudit réservoir de CO₂ liquide, ledit second évaporateur du circuit d'évaporation, afin d'y réaliser l'évaporation du CO₂ et ainsi apporter des frigories auxdits produits, la ligne étant munie d'un dispositif (2) de contrôle de la quantité de CO₂ alimentant ledit second évaporateur ;
- on dispose d'une évacuation vers l'extérieur de la chambre du CO₂ vaporisé dans ledit second évaporateur;
- on dispose d'un moyen (8) d'acquisition d'au moins une information représentative du fonctionnement ou dysfonctionnement du système de froid mécanique ;
- on dispose d'un système (« COFFRET ») d'acquisition et de traitement de données apte à récupérer ladite au moins une information représentative et à déclencher l'alimentation en CO₂ dudit second évaporateur à partir dudit réservoir quand l'information récupérée est représentative d'un dysfonctionnement du système de froid mécanique ; et
- on déclenche, suite à la réception par le système d'acquisition et de traitement de données d'au moins une information représentative d'un dysfonctionnement du système de froid mécanique, l'alimentation dudit second évaporateur en CO₂ à partir du stockage de CO₂ liquide ;
- on stoppe l'alimentation de l'évaporateur en CO₂ quand ladite au moins une information qui avait été reçue par le système d'acquisition et de traitement de données et analysée comme étant représentative d'un dysfonctionnement du système de froid mécanique est à nouveau reçue par le système d'acquisition et de traitement de données et analysée comme étant représentative d'un fonctionnement normal du système de froid mécanique,
et **se caractérisant en ce que** l'on dispose des éléments suivants :
- un thermostat d'ambiance (3) situé dans la chambre ;
- un orifice calibré (4) situé sur le circuit de CO₂ à la sortie de dudit second évaporateur, apte à permettre d'obtenir un débit contrôlé de CO₂ en fonction de la pression dans le réservoir ;
- une électrovanne (2) apte à ouvrir et fermer l'alimentation en CO₂ dudit second évaporateur en fonction de la mesure effectuée par le thermostat ;
- un déverseur (5), situé sur le circuit de CO₂ à la sortie dudit second évaporateur, apte à permettre de maintenir la pression dans l'évaporateur ainsi que dans le circuit à une pression supérieure à celui du pont triple du CO₂,
et **en ce que** l'on procède aux mesures suivantes :
- on déclenche, à l'aide de l'électrovanne, suite à la réception par le système d'acquisition et de traitement de données d'au moins une information représentative d'un dysfonctionnement du système de froid mécanique, l'alimentation de l'évaporateur en CO₂ à partir du stockage de CO₂ liquide ;
- on stoppe l'alimentation dudit second évaporateur en CO₂ quand ladite au moins une information qui avait été reçue par le système d'acquisition et de traitement de données et analysée comme étant représentative d'un dysfonctionnement du système de froid mécanique est à nouveau reçue par le système d'acquisition et de traitement de données et analysée comme étant représentative d'un fonctionnement normal du système de froid mécanique.

5. Procédé de pilotage de secours selon la revendication 4, **caractérisé en ce que** ladite au moins une information représentative est constituée par l'une ou plusieurs des données suivantes : une prise de température à l'intérieur de la chambre, une mesure de température prise dans un produit factice présent dans la chambre, un témoin de non-fonctionnement du compresseur dudit système de froid mécanique, un témoin du niveau de la pression d'aspiration du compresseur dudit système de froid mécanique, un témoin du fait que le système n'est pas en mode dégivrage alors qu'il le devrait compte tenu par exemple de phases de dégivrages automatiques prévues dans le fonctionnement automatique de la chambre froide, un témoin du fait que la porte de la chambre froide est en position d'ouverture.

## Patentansprüche

1. **Kühlungssicherungsvorrichtung** für einen Benutzerstandort, die mindestens eine Kühlkammer zur Konservierung verderblicher Lebensmittel oder Produkte aufweist, wobei die Kühlkammer durch ein mechanisches Kühlsystem gekühlt wird, wobei der Benutzerstandort mit einem Behälter mit flüssigem CO₂ ausgestattet ist, der an dem Standort für einen Primärgebrauch verwendet wird, wobei die Sicherungsvorrichtung die folgenden Elemente umfasst:
- einen Verdampfungskreislauf von flüssigem CO₂, der in der Kühlkammer positioniert ist und einen Verdampfer umfasst, der ein zweiter von dem Verdampfer des mechanischen Kühlsystems unabhängiger Verdampfer ist;
- eine Leitung, die aus dem Behälter mit flüssigem CO₂ den zweiten Verdampfer des Verdampfungskreislaufs versorgt, um dort die CO₂-Verdampfung durchzuführen und somit den Produkten Kälte zuzuführen, wobei die Leitung mit einer Vorrichtung (2) zum Kontrollieren der Menge von CO₂ zur Versorgung des zweiten Verdampfers ausgestattet ist;
- eine Evakuierung nach außen der Kammer des in dem zweiten Verdampfer verdampften CO₂;
- ein Mittel (8) zum Erfassen mindestens einer Information, die für das Funktionieren oder Fehlfunktionieren des mechanischen Kühlsystems repräsentativ ist;
- ein Datenerfassungs- und Verarbeitungssystem ("KASTEN"), das geeignet ist, die mindestens eine repräsentative Information abzurufen und die CO₂-Versorgung des zweiten Verdampfers aus dem Behälter einzuleiten, wenn die abgerufene Information für eine Fehlfunktion des mechanischen Kühlsystems repräsentativ ist,
und **dadurch gekennzeichnet, dass** sie die folgenden Elemente umfasst:
- einen in der Kammer angeordneten Raumthermostat (3);
- eine kalibrierte Öffnung (4), die auf dem CO₂-Kreislauf am Ausgang des zweiten Verdampfers angeordnet ist, die geeignet ist, einen kontrollierten CO₂-Durchsatz in Abhängigkeit vom Druck im Behälter zu erhalten;
- ein Magnetventil (2), das geeignet ist, die CO₂-Versorgung des zweiten Verdampfers in Abhängigkeit der von dem Thermostat ausgeführten Messung zu öffnen und zu schließen;
- ein Expansionsventil (5), das auf dem CO₂-Kreislauf am Ausgang des zweiten Verdampfers angeordnet ist, das geeignet ist, den Druck sowohl im Verdampfer als auch im Kreislauf auf einem höheren Druck als dem der Dreifachbrücke des CO₂ zu halten.

2. Sicherungsvorrichtung nach Anspruch 1, **dadurch gekennzeichnet, dass** der zweite Verdampfer ein eigenes Lüftungsmittel aufweist, das es der Luft aus der Kühlkammer ermöglicht, sich mit dem CO₂-Verdampfungskreislauf auszutauschen.

3. Sicherungsvorrichtung nach einem der vorstehenden Ansprüche, **dadurch gekennzeichnet, dass** die mindestens eine repräsentative Information aus einer oder mehreren der folgenden Daten besteht: eine Temperaturmessung (3) innerhalb der Kammer, eine Temperaturmessung, die in einem in der Kammer vorhandenen Dummy-Produkt (7) entnommen wird, eine Meldung der Nichtfunktion des Kompressors des mechanischen Kühlsystems, eine Meldung der Saugdruckstufe des Kompressors des mechanischen Kühlsystems, eine Meldung der Tatsache, dass sich das System nicht im Abtaumodus befindet, obwohl es das sein sollte, unter Berücksichtigung von zum Beispiel automatischen Abtauphasen, die im automatischen Betrieb der Kühlkammer vorgesehen sind, eine Meldung der Tatsache, dass sich die Tür der Kühlkammer in der geöffneten Stellung befindet.

4. **Verfahren zur Sicherungssteuerung** für einen Benutzerstandort, das mindestens eine Kühlkammer zur Konservierung verderblicher Lebensmittel oder Produkte aufweist, wobei die Kühlkammer durch ein mechanisches Kühlsystem gekühlt wird, wobei der Benutzerstandort mit einem Behälter mit flüssigem CO₂ ausgestattet ist, der an dem Standort für einen Primärgebrauch verwendet wird, wobei die folgenden Elemente bereitgestellt und die folgenden Schritte implementiert werden:
- ein Verdampfungskreislauf von flüssigem CO₂ wird bereitgestellt, der in der Kühlkammer positioniert ist und einen Verdampfer umfasst, der ein zweiter von dem Verdampfer des mechanischen Kühlsystems unabhängiger Verdampfer ist;
- eine Leitung, die aus dem Behälter mit flüssigem CO₂ den zweiten Verdampfer des Verdampfungskreislaufs versorgt, wird bereitgestellt, um dort die CO₂-Verdampfung durchzuführen und somit den Produkten Kälte zuzuführen, wobei die Leitung mit einer Vorrichtung (2) zum Kontrollieren der Menge von CO₂ zur Versorgung des zweiten Verdampfers ausgestattet ist;
- eine Evakuierung wird nach außen der Kammer des in dem zweiten Verdampfer verdampften CO₂ bereitgestellt;
- ein Mittel (8) zum Erfassen mindestens einer Information wird bereitgestellt, die für das Funktionieren oder Fehlfunktionieren des mechanischen Kühlsystems repräsentativ ist;
- ein Datenerfassungs- und Verarbeitungssystem ("KASTEN") wird bereitgestellt, das geeignet ist, die mindestens eine repräsentative Information abzurufen und die CO₂-Versorgung des zweiten Verdampfers aus dem Behälter auszulösen, wenn die abgerufene Information für eine Fehlfunktion des mechanischen Kühlsystems repräsentativ ist; und
- nach dem Empfang durch das Datenerfassungs- und Verarbeitungssystem von mindestens einer Information, die für eine Fehlfunktion des mechanischen Kühlsystems repräsentativ ist, wird die CO₂-Versorgung des zweiten Verdampfers aus dem Speicher mit flüssigem CO₂ eingeleitet;
- die CO₂-Versorgung des Verdampfers wird gestoppt, wenn die mindestens eine Information, die durch das Datenerfassungs- und Verarbeitungssystem empfangen und als repräsentativ für eine Fehlfunktion des mechanischen Kühlsystems analysiert wurde, erneut durch das Datenerfassungs- und Verarbeitungssystem empfangen und als repräsentativ für einen Normalbetrieb des mechanischen Kühlsystems analysiert wird,
und **dadurch gekennzeichnet, dass** die folgenden Elemente bereitgestellt werden:
- ein in der Kammer angeordneter Raumthermostat (3);
- eine kalibrierte Öffnung (4), die auf dem CO₂-Kreislauf am Ausgang des zweiten Verdampfers angeordnet ist, die geeignet ist, einen kontrollierten CO₂-Durchsatz in Abhängigkeit von dem Druck im Behälter zu erhalten;
- ein Magnetventil (2), das geeignet ist, die CO₂-Versorgung des zweiten Verdampfers in Abhängigkeit der von dem Thermostat ausgeführten Messung zu öffnen und zu schließen;
- ein Expansionsventil (5), das auf dem CO₂-Kreislauf am Ausgang des zweiten Verdampfers angeordnet ist, das geeignet ist, den Druck sowohl im Verdampfer als auch im Kreislauf auf einem höheren Druck als dem der Dreifachbrücke des CO₂ zu halten,
und dadurch, dass folgende Maßnahmen vorgenommen werden:
- die CO₂-Versorgung des Verdampfers aus dem Speicher mit flüssigem CO₂ wird mittels des Magnetventils eingeleitet, nachdem das Datenerfassungs- und Verarbeitungssystem mindestens eine Information empfangen hat, die für eine Fehlfunktion des mechanischen Kühlsystems repräsentativ ist;
- die CO₂-Versorgung des zweiten Verdampfers wird gestoppt, wenn die mindestens eine Information, die durch das Datenerfassungs- und Verarbeitungssystem empfangen und als repräsentativ für eine Fehlfunktion des mechanischen Kühlsystems analysiert wurde, erneut vom Datenerfassungs- und Verarbeitungssystem empfangen und als repräsentativ für einen Normalbetrieb des mechanischen Kühlsystems analysiert wird.

5. Verfahren zur Sicherungssteuerung nach Anspruch 4, **dadurch gekennzeichnet, dass** die mindestens eine repräsentative Information aus einer oder mehreren der folgenden Daten besteht: eine Temperaturmessung innerhalb der Kammer, eine Temperaturmessung, die in einem in der Kammer vorhandenen Dummy-Produkt entnommen wird, eine Meldung der Nichtfunktion des Kompressors des mechanischen Kühlsystems, eine Meldung der Saugdruckstufe des Kompressors des mechanischen Kühlsystems, eine Meldung der Tatsache, dass sich das System nicht im Abtaumodus befindet, obwohl es das sein sollte, unter Berücksichtigung von zum Beispiel automatischen Abtauphasen, die im automatischen Betrieb der Kühlkammer vorgesehen sind, eine Meldung der Tatsache, dass sich die Tür der Kühlkammer in der geöffneten Stellung befindet.

## Claims

1. **Backup cooling device** of a user site having at least one cold store for the preservation of foodstuffs or perishable goods, said cold store being cooled by a mechanical cooling system, the user site being equipped with a liquid CO₂ tank used on the site for a primary use, the backup system comprising the following elements:
- a liquid CO₂ evaporation circuit positioned in the cold store and comprising an evaporator, which is a second evaporator independent from the evaporator of the mechanical cooling system;
- a line which supplies, from said tank of liquid CO₂, said second evaporator of the evaporation circuit, in order to cause the evaporation of the CO₂ and to bring frigories to said goods, the line being provided with a device (2) to control the quantity of CO₂ supplied to said second evaporator;
- an evacuation towards the exterior of the cold store of the CO₂ vaporised in said second evaporator;
- an acquisition means (8) of at least one item of information representative of the functioning or malfunctioning of the mechanical cooling system;
- a system ("BOX") for the acquisition and processing of data designed to retrieve said at least one representative item of information and to initiate the supply of CO₂ of said second evaporator from said tank when the retrieved information is representative of a malfunctioning of the mechanical cooling system,
and **characterised in that** it comprises the following elements:
- an ambient temperature thermostat (3) located in the cold store;
- a calibrated orifice (4) provided on the CO₂ circuit at the output of said second evaporator, designed to receive a controlled flow of CO₂ based on the pressure inside the tank;
- a solenoid valve (2) configured to open and close the CO₂ supply to said second evaporator based on the measurement performed by the thermostat;
- a pressure regulator (5), provided on the CO₂ circuit at the output of said second evaporator, capable for making it possible for the pressure in the evaporator and in the circuit to be maintained at a pressure greater than the triple point of the CO₂.

2. Backup device according to claim 1, **characterised in that** said second evaporator is provided with a specific ventilation means making it possible for the air of the cold store to exchange with the CO₂ evaporation circuit.

3. Backup device according to one of the preceding claims, **characterised in that** said at least one representative item of information comprises one or more of the following data: a temperature measurement (3) inside the cold store, a temperature measurement taken in a dummy product (7) present in the cold store, a malfunction indicator of the compressor of said mechanical cooling system, an indicator of the suction pressure of said mechanical cooling system, an indicator of the fact that the system is not in defrost mode when it should be, considering for example the automatic defrost phases scheduled in the automatic functioning of the cold store, an indicator of the fact that the door of the cold store is in an open position.

4. **Method for the backup steering** of a user site comprising at least one cold store for the preservation of foodstuffs or perishable goods, said cold store being cooled by a mechanical cooling system, the user site being provided with a liquid CO₂ tank used on the site for a primary use, whereby the following elements are provided and the following steps are implemented:
- a liquid CO₂ evaporation circuit is provided and positioned in the cold store and comprises an evaporator that is a second evaporator independent from the evaporator of the mechanical cooling system;
- a line is provided to supply, from said liquid CO₂ tank, said second evaporator of the evaporation circuit, so as to cause the evaporation of the CO₂, thereby bringing frigories to said goods, the line being provided with a device (2) for controlling the quantity of CO₂ supplied to said second evaporator;
- an evacuation is provided towards the exterior of the cold store of CO₂ vaporised in said second evaporator;
- an acquisition means (8) is provided of at least one item of information representative of the functioning or malfunctioning of the mechanical cooling system;
- a system ("BOX") is provided for the acquisition and processing of data configured to retrieve said at least one representative item of information and to initiate the CO₂ supply of said second evaporator from said tank when the retrieved information is representative of a malfunction of the mechanical cooling system; and
- when the data acquisition and processing system receives at least one item of information representative of a malfunction of the mechanical cooling system, the supply of said second CO₂ evaporator from the storage of liquid CO₂ is triggered;
- the supply of the CO₂ evaporator is stopped when said at least one item of information which was received by the data acquisition and processing system and was analysed as being representative of a malfunction of the mechanical cooling system is received once again by the data acquisition and treatment system and is analysed as being representative of a normal functioning of the mechanical cooling system,
and **characterised in that** the following elements are provided:
- an ambient temperature thermostat (3) located in the cold store;
- a calibrated orifice (4) situated on the CO₂ circuit at the output of said second evaporator, capable of making it possible to receive a controlled flow of CO₂ based on the pressure inside the tank;
- a solenoid valve (2) capable of opening and closing the CO₂ supply to said second evaporator based on the measurement performed by the thermostat;
- a pressure regulator (5), situated on the CO₂ circuit at the output of said second evaporator, capable of making it possible for the pressure in the evaporator and in the circuit to be maintained at a pressure greater than the triple point of the CO₂,
and **in that** the following measures are taken:
- with the solenoid valve, following the reception by the data acquisition and processing system of at least one item of information representative of a malfunction of the mechanical cooling system, the supply of the evaporator with CO₂ from the storage of liquid CO₂ is triggered;
- the supply of the second evaporator with CO₂ is stopped when said at least one item of information which was received by the data acquisition and processing system and was analysed as being representative of a malfunction of the mechanical cooling system is received once again by the data acquisition and treatment system and is analysed as being representative of a normal functioning of the mechanical cooling system.

5. Method for the backup steering according to claim 4, **characterised in that** said at least one representative item of information comprises one or more of the following data:
a temperature measurement inside the cold store, a temperature measurement taken in a dummy product present in the cold store, a malfunction indicator of the compressor of said mechanical cooling system, an indicator of the suction pressure of said mechanical cooling system, an indicator of the fact that the system is not in defrost mode when it should be, considering for example the automatic defrost phases scheduled in the automatic functioning of the cold store, an indicator of the fact that the door of the cold store is in an open position.
